# EUROPÄISCHE PATENTSCHRIFT

(11) **EP 0 124 786 B1**
(45) Veröffentlichungstag und Bekanntmachung des Hinweises auf die Patenterteilung: **28.09.1988**
(21) Anmeldenummer: 84103880.5
(22) Anmeldetag: 09.04.1984
(51) Int. Cl.: G08B 5/00

(54) **Sicherheitsgürtel**
Safety belt
Ceinture de sécurité

(30) Priorität: 09.04.1983 DE 8310415 U
(43) Veröffentlichungstag der Anmeldung: 14.11.1984
(73) Patentinhaber: Langenbach, Klaus, D-59558 Lippstadt (DE)
(72) Erfinder: Maute, Dieter, D-7234 Aichhalden (DE)
(74) Vertreter: Maute, Hans-Jürgen (DE)

(56) Entgegenhaltungen:
- US-A- 2 709 393

## Beschreibung

Die Erfindung betrifft einen Sicherheitsgürtel für den nächtlichen Personenschutz im Stroßenverkehr nach dem Oberbegriff des Anspruches 1.

Solche Sicherheitsgürtel sind aus der US-A--2709 393 bekannt. Der bekannte Sicherheitsgürel ist in einem zylindrischen Gehäuse untergebracht, wobei das ausziehbare Band auf einen gelagerten und gegen eine Federkaft einseitig abrollberen Spulenkörper gewickelt ist. Der Gehäusekörper enthält einen Längsschitz, aus dem das Band herausgenzogen werden kann. Eine Nase am Gehäusekörper sichert das Bandende gegen einen Einzug in das Gehäuse.

Dieser Sicherheitsgürtel dient dem Schutz von Personen, die bei Dunkelheit auf unbeleuchteten oder schlecht beleuchteten Straßen zu Fuß unterwegs sind. Fußgänger werden ohne besondere Schutzmaßnahemn von Kraftfahrern oft nicht oder zu spät erkannt, so daß viele Unfällt mit Personenschaden allein auf schlechte Sichtverhältnisse bzw. fehlende Erkennungsmittel zurückzuführen sind.

Der Erfindung liegt die Aufgabe zugrunde, die Gebrauchsfähigkeit des bekannten Sicherheitsgürtels zu verbessern, die Bauhöhe zu reduzieren und die Herstellung zu verbilligen. Diese Aufgabe wird erfindungsgemäß durch die Merkmale des Anspruches 1 gelöst.

Der erfindungsgemäße Sicherheitsgürtel hat den Vorteil, daß der Federweg erheblich verringert wird und dadurch die Bauhöhe des Gehäusekörpers reduziert werden kann. Hierdurch werden auch die Herstellungskosten des Sicherheitsgürtels verringert. De das Band mit beiden Händen jeweils hälftig aus dem Gehäusekörper gezogen wird, ist der Gürtel hervorragend handhabbar, Gesonderte Sicherungsmaßnahmen am Gehäusekörper gegen einen unerwünschten Bandeinzug in den Gehäusekörper sind nicht erforderlich. Die Erfindung hat ferner den Vorteil, daß der Sicherheitsgürtel eingerollt wenig Platz in Anspruch nimmt und daher ständiger Begleiter von Fußgängern sein kann. Im um den Körper gebundenen Zustand ist das Band nicht hinderlich, und da es stets unter Spannung steht, passt es sich allen Körpergrößen an.

Vorteilhafte Ausgestelltungen der Erfindung ergeben sich aus den Unteransprüchen.

Die Erfindung wird anhand von zwei Ausführungsbeispielen noch näher erläutert.
Fig. 1 zeigt die komlette Einheit mit leicht ausgezogenen Bandteilen.
Fig. 2 zeigt einen Schnitt durch das Gehäuse.
Fig. 3 zeigt die inneren Gehäuseteile und
Fig. 4 die Außenteile des Gehäuses.
Fig. 5 zeigt, wie die Teile zusammengebaut werden.
Fig. 6 zeigt die zusammengebaute Einheit.
Fig. 7 zeigt einen Schnitt durch ein modifiziertes Gehäuse.

Der Sicherheitsgürtel 1 nach Figur 1 besteht aus einem zylindrischen Gehäusekörper 2, der an der einen Stirnseite mit einem Deckel 3 und an der anderen Stirnseite mit einer Gehäusekappe 4,d ie das Federgehäuse bildet, verschlossen ist. An der Gehäusekappe ist beispielsweise eine Kette 8 befestigt, an die u.a. ein Schlüsselanhänger angebracht werden kann. Der zylindrische Gehäusekörper 2 weist an der Zylinderwandung zwei einander gegenüberliegende Schlitze 6a und 6b (Fig. 4) auf, durch die die Enden des reflektierenden Bandes 5 treten. Das reflektierende Band 5 ist beispielsweise ein beschichtetes Stoffgewebe. Die Enden des Bandes sind mit den Teilen 7a, 7b einer Verschlußschnalle beliebiger Art verbunden, die auch dafür sorgen, daß die Bandenden nicht in das Gehäuse eingezogen werden und die als Ausziehgriffe für das unter Federspannung stehende Band 5 dienen können.

Gemäß Figur 2 ist im Gehäusekörper 2 eine Spule 9 untergebracht, die einen durch den Spulenkörper hindurchgehenden Längsschlitz lo aufweist, der beispielsweise bis zu einer Stirnseite 9a (Fig. 3) des Spulenkörpers reicht, so daß das Band 5 gemäß Fig. 3 leicht eingefädelt werden kann. Der Deckel 3 ist dann an der Innenseite vorzugsweise mit einer Vertiefung 12 versehen, die das Spulenende 9a lagert und Aufspreizungen der Spule verhindert.

Die Verschlußkappe 4 enthält die Feder 14, deren eines Ende 14a (Fig. 5) in das zweite geschlitzte Ende 9b des Spulenkörpers 9 eingreift. Der Spulenkörper 9 trägt gemäß Fig. 2 einen Ringflansch 13, der das Band 5 von der Feder 14 trennt. Die Kappe 4 trägt an der Außenseite eine Öse 28, an der beispielsweise die Kette 8 des Schlüsselanhängers 17 befestigt ist. Die Gehäusekappe 4 ist an der Innenwandung vorzugsweise mit einer Vertiefung 11 versehen, die das zweite Spulenende 9b allseitig lagert und weiderum Aufspreizungen des geschlitzten Spulenkörpers verhindert.

Wie aus der Fig. 3 ersichtlich, wird das Reflektorband mittig durch den geschlitzten Spulenkörper 9 gezogen.

In Figur 3 ist auch die Feder 14 mit ihren beiden Lagerstellen 14 a für einen Eingriff in das stirnseitige Ende 9b der Spule und 14b zur Abstützung im Federgehäuse 4 dargestellt.

Fig. 4 zeigt den zylindrischen Gehäusekörper 2 mit den beiden Längsschlitzen 6a und 6b, die vorzugsweise bis zu der Stirnseite des Gehäusekörpers reichen, über die das Federgehäuse 4 geschoben wird. Dies erleichtert den Zusammenbau der Teile, wie aus Fig. 5 ersichtlich, ganz erheblich. In dem Federgehäuse 4 ist die Lagervertiefung 11 und das Gegenlager 16 für die Feder 14 erkennbar. Das Gegenlager ist in der Fig. 4 als Schlitz in der Innenwand des Federgehäuses ausgeführt.

In der Darstellung der Fig. 5 ist das Band 5 in den Spulenkörper 9 eingefädelt und die Feder 14 in das Federgehäuse 4 eingesetzt. Die Teile können nun, wie in der Figur 5 angedeutet, zusammengehaut werden. Alle Teile können aus Metall oder Kunststoff bestehen. Es besteht auch die Höglichkeit, daß nur der Gehäusekörper 2 aus Metall, beispielsweise aus Aluminium besteht und der Spulenkörper 9 sowie die Verschlußteile 3 und 4 gespritzte Kunststoffteile sind. Fig. 6 zeigt die fertiggestellte und einsatzfähige Einheit mit der in die Öse 28 eingeführten Kette 8 und dem an ihr befestigten Schlüsselring 17.

In Fig. 7 ist noch der Schnitt durch eine Gehäusevariante dargestellt. Der Deckel 3 ist hier mit ienem Lagerdorn 18 versehen, der in eine entsprechende axial verlaufende Vertiefung 19 am Ende 9a des Spulenkörpers 9 eingreift. Der Flansch 20 zwischen dem Band 5 und der Feder 14 ist so ausgebildet, daß er den Spulenkörper lagert. Dies geschieht dadurch, daß der Flansch 20 dem Innendurchmesser des Gehäusekörpers 2 angepasst ist. Außerdem wird der Flansch 20 an seiner dem Band 5 abgewandten Seite von der verstärkten Wand 21 des Federgehäuses 4 abgestützt.

Das Band 5 ist so lang, daß es im ausgezogenen Zustand den Körperumfang eines Menschen umspannt. Es wird vorzugsweise über der Hufte getragen und hält sich dadurch, daß es ständig unter Federspannung steht, von selbst. Nach Gebrauch rollt sich das Band nach dem Öffnen der Schnalle automatisch mit Hilfe der gespannten Feder 14 auf.

Auch der Gehäusekörper 2 kann reflektierend bedruckt werden. Das Band selbst kann gleichfalls mit Aufschriften versehen werden. Die Bandbreite liegt beispielsweise zwischen 5-10 cm.

Es ist selbstverständlich, daß bestimmte Teile des Gehäuse konstruktiv verändert werden können. So könnte der Gehäusekörper anstatt einer zylindrischen Ausgestaltung auch einen quadratischen Querschnitt aufweisen.

## Patentansprüche

1. Sicherheitsgürtel für den nächtlichen Personenschutz im Straßenverkehr, aus einem Gehäusekörper (2), der eine drehbar gelagerte Spule (9) für die Aufnahme eines Bandes (5) aus Licht reflektierendem Material oder mit einer Licht reflektierenden Beschichtung enthält, wobei der Gehäusekörper ferner eine mit der Spule (9) verbundene Feder (14) enthält, die sich beim Abrollen des Bandes (5) spannt, dadurch gekennzeichnet, daß die Spule (9) in Längsrichtung einen durch den Spulenkörper hindurchgehenden Schlitz (10) aufweist, durch den das Band (5) hindurchgeführt ist, daß die beiden Bandenden aus einander gegenüberliegenden Öffnungen (6a, 6b) aus dem Gehäusekörper (2) ausziehbar austreten, und daß die Enden des Bandes mit den einander zugeordneten Teilen (7a, 7b) einer Verschlußschnalle versehen sind, die so ausgebildet sind, daß ein Einziehen des Bandes in den Gehäusekörper verhindert wird.

2. Sicherheitsgürtel nach Anspruch 1, dadurch gekennzeichnet, daß der Gehäusekörper (2) zylindrisch ausgebildet ist.

3. Sicherheitsgürtel nach Anspruch 1 oder 2, dadurch gekennzeichnet, daß das Band (5) im ausgerollten Zustand mindestens so lang ist, daß die beiden aus dem Gehäusekörper gezogenen Bandteile den Körperumfang eines Menschen umspannen.

4. Sicherheitsgürtel nach einem der vorangehenden Ansprüche, dadurch gekennzeichnet, daß der Gehäusekörper (2) stirnseitig mit einem Dekkel (3) verschlossen ist, der auf der Innenseite mit einem Lagerdorn (18) zum Eingriff in eine entsprechende, axial verlaufende Vertiefung (19) an einem Ende (9a) der Spule versehen ist.

5. Sicherheitsgürtel nach Anspruch 4, dadurch gekennzeichnet, daß das andere Spulenende (9b) einen dem Innendurchmesser des Gehäusekörpers (2) angepassten, eine Selbstlegerung bewirkenden Flansch (20) aufweist.

6. Sicherheitsgürtel nach Anspruch 5, dadurch gekennzeichnet, daß der Flansch (20) an seiner dem Band abgewandten Seite von der verstärkten Wand (21) des Federgehäuses (4) agebstützt ist.

7. Sicherheitsgürtel nach einem der vorangehenden Ansprüche, dadurch gekennzeichnet, daß der Gehäusekörper (2) stirnseitig mit einem Dekkel (3) verschlossen ist, der mit einer für den Eingriff des geschlitzten Spulenendes (9a) vorgesehenen und als Spulenlagerung wirkenden Vertiefung (12) versehen ist.

8. Sicherheitsgürtel nach einem der vorangehenden Ansprüche, dadurch gekennzeichnet, daß ein Ende (14a) der Feder (14) im Federgehäuse in den Schlitz (10) in der Spule (9) eingreift, während das andere Federende (14b) in eine Aussparung (16) oder in eine Halterung in der Innenwand des Federgehäuses (4) eingreift.

9. Sicherheitsgürtel nach einem der vorangehenden Ansprüche, dadurch gekennzeichnet, daß die stirnseitige Innenwand des Federgehäuses (4) mit einer Aussparung (11) für den Eingriff und zur Lagerung der Spule (9) mit ihrem dem Deckel abgewandten Ende (9b) versehen ist.

## Revendications

1. Ceinture de sécurité pour la protection des participants à la circulation routière dans la nuit, qui vient d'un boïtier (2) qui contient une canette à coussinet tournant (9) pour recevoir un ruban (5) fabriqué de matériel qui reflèchit la lumière ou qui est équipé d'une couche refléchissant la lumière, le boîtier contient encore un ressort (14) rattaché forme à la canette (9) qui se tend au déroulement du ruban (5), caractérisé de manière que la canette (9) montre une taillede longitudinale à travers du corps du corps de la canette (10) par laquelle le ruban (5) est passé, de manière que les deux bouts du ruban sortent à rollonge des ouvertures opposées (6a, 6b) du boîtier (2) et que les bouts du ruban sont munis des pièces correspondantes d'un boucle d'enclenchement (7a, 7b) qui sont formées pour empêcher la retraction du ruban dans la boîtier.

2. Ceinture de sécurité selon revendication 1, caractérisé par la forme cylindrique du boîtier (2).

3. Ceinture de sécurité selon revendication 1 ou 2, caractérisé de manière que la longueur du ruban (5) en état déroulé est comme minimum telle que les deux parties du ruban étendues du boîtier font le tour au périmètre d'un corps humain.

4. Ceinture de sécurité selon une des revendications précédentes, caractérisé par moyen que le boîtier (2) est fermé à sa face par un couvercle (3) qui est équipé à sa côté intérieure par une tige à coussinet (18) pour l'empoigne dans le renforcement correspondant axial (18) à un bout de la canette (9a).

5. Ceinture de sécurité selon revendication 4, caractérisé de manière que l'autre bout de la canette (9b) montre une bride (20) adaptée au diamètre intérieur du boîtier (2) qui se réalise comme auto-roulement.

6. Ceinture de sécurité selon revendication 5, caractérisé de manière que la bride (20) est etançonnée par la paroi renforcée (21) du barillet (4) à sa côté écartée au ruban.

7. Ceinture de sécurité selon une des revendications précédentes, caractérisé de manière que le corps du boîtier (2) est fermé à sa face d'un couvercle (3) qui est muni d'un renforcement (12) pour l'engrenage du bout eintaillé de la canette (9a) et qui fonctionne comme roulement de la canette.

8. Ceinture de sécurité selon une des revendications précédentes, caractérisé par moyen que un bout (14a) du ressort (14) dans le barillet engrène dans la taillade (10) de la canette (9), tandis que l'autre bout du ressort (14b) engrène dans un évidement (18) ou dans un dispositif de serrage dans la paroi intérieure du barillet (4).

9. Ceinture de sécurité selon une des revendications précédentes, caractérisé par moyen que la paroi intérieure du barillet (4) est muni à sa face d'un évidement (11) pour l'engrenage et pour le roulement de la canette (9) par son bout écarté du couvercle (9b).

## Claims

1. Safety belt for the personal protection in the road traffic after dark, consisting of a case (2) which contains a pivoted spool (9) for the taking up of a strip (5) consisting of light reflective material or which is covered with a light reflective layer, whereby the case contains a spring (14) connected with the spool (9) which is tightened by peeling of the strip (5), characterized in that the spool (9) contains a slot (10) passing through the spool element in longitudinal direction and forming a selector shaft guide for the strip (5), that both ends of the strip are extensible from opposite outlets (6a, 6b) of the case (2) and that the ends of the strip are provided with the parts (7a, 7b), assigned to each other, of a fastener buckle, which are formed in such manner, that an absorption of the strip in the case will be stopped.

2. Safety belt according to claim 1, characterized in that the case (2) is provided with a cylindrical shape.

3. Safety belt according to claim 1 or 2, characterized in that in the rolled off position the strip (5) will have at least such a length that both strip parts drawed out of the case may be winded around the bulk of a human being.

4. Safety belt according to any of the previous claims, characterized in that the case (2) is closed at the front end with a cap (3), which is inside provided with a bearing spike (18) for the engagement in a corresponding cavity (19) extending in axial direction at one end of the spool (9a).

5. Safety belt according to claim 4, characterized in that the other end (9b) of the spool is provided with a flange (20) effecting a self-bearing, which is fitted to the inside diameter of the case (2).

6. Safety belt according to claim 5, characterized in that the flange (20) is supported by the strengthened wall (21) of the spring housing (4) at the side away from the strip.

7. Safety belt according to any of the previous claims characterized in that the case (2) is closed at the front end with a cap (3), which is provided with a cavity (12) effecting as a spool-bearing and which is assigned for the engagement of the slotted end (9a) of the spool.

8. Safety belt according to any of the previous claims, characterized in that an end (14a) of the spring (14) is engaged in the slot (10) of the spool (9) in the spring housing, whereas the other end (14b) of the spring is engaged in a cutout (16) or in a holding inside of the spring housing (4).

9. Safety belt according to any of the previous claims, characterized in that the front end of the inside wall of the spring housing (4) is provided with a hollow (11) for the engagement and for holding of the spool (9) with its end (9b) away of the cap.
